# FASCICULE DE BREVET EUROPEEN

(11) **EP 0 192 567 B1**
(45) Date de publication et mention de la délivrance du brevet: **23.05.1990**
(21) Numéro de dépôt: 86400316.5
(22) Date de dépôt: 14.02.1986
(51) Int. Cl.: B42D 15/02

(54) **Procédé de protection de documents de sécurité**
Verfahren zum Schützen von Sicherheitsdokumenten
Method of protecting security documents

(30) Priorité: 15.02.1985 FR 8502172
(43) Date de publication de la demande: 27.08.1986
(73) Titulaire: Mouchotte, Daniel Etienne Georges, F-06220 Golfe Juan (FR)
(72) Inventeur: Mouchotte, Daniel Etienne Georges, F-06220 Golfe Juan (FR)
(74) Mandataire: Viard, Jean

(56) Documents cités:
- EP-A- 0 013 418
- DE-C- 413 926
- FR-A- 2 058 515
- US-A- 1 615 566
- US-A- 3 836 754

## Description

La présente invention a pour objet un procédé de protection de documents destiné en particulier, mais non exclusivement à la protection de documents de sécurité tels que les passeports ou cartes d'identité ainsi que les documents obtenus selon ce procédé.

On sait que de tels documents, établis par les administrations nationales, doivent présenter toutes les garanties possibles d'inviolabilité afin d'établir d'une manière sûre et certaine l'identité du porteur.

Dans EP-A-0 013 418 est décrit un procédé de fabrication d'une carte comprenant deux couches extérieures transparentes de protection par exemple en chlorure de polyvinyle, deux couches intérieures entre lesquelles on introduit une couche de protection qui est perforée ou poreuse de manière à laisser pénétrer le matériau fusible constituant les couches intérieures, ce qui réalise en scellement.

Le brevet US-A-3 836 754 décrit une carte d'identification présentant plusieurs plages à coefficients de transmission optique différentes pour une lumière de longueur d'onde donnée, des trous pouvant être remplis d'une gélatine colorée pour produire ladite transmission optique différente.

Le brevet US-A-3 802 101 décrit une carte d'identité codée incluant une feuille de rayon métallique percée d'ouvertures recouverte de feuilles plastiques transparentes.

On a déjà proposé de constituer ces documents de la manière suivante:

les informations nécessaires à l'identification sont portées par tout moyen et, par exemple par impression et/ou transfert par décalcomanie de germes photographiques sur un support en papier ou en carton éventuellement recouvert d'une couche de polyéthylène ou de gélatine et sur lequel est, de préférence, pré-imprimé un fond de sécurité. Le substrat ainsi obtenu ensuite revêtu au recto ou au verso d'une ou plusieurs couches de protection indéfoliables. Dans une carte d'identitié de type connu, le papier est recouvert par un complexe de polyester et de polyéthylène. L'adhérence des couches de protection sur le substrat est obtenue par thermoscel- lage.

Dans ces conditions, si un contrefacteur désire atteindre l'information enregistrée sur la carte, il lui est nécessaire de tremper celle-ci dans un bain contenant au moins un solvant connu du polyéthylène tel que: le xylène, l'acétone, la méthylé- thylcétone, les alcools benzéniques etc. ou du complexe qui dissout celui-ci en un temps de quelques heures, ce qui lui permet d'avoir accès au papier sur lequel subsistent, parfois, des traces de polyéthylène. Après modification du document, il reconstitue les couches de protection de manière à ce que l'aspect du document soit le même qu'à l'origine.

La présente invention a pour objet de pallier cet inconvénient et de révéler instantanément toute tentative frauduleuse de modification des informations d'origine.

Selon la présente invention, le procédé de protection de documents contre la falsification est caractérisé en ce qu'il consiste à perforer dans le substrat un ensemble de microtrous borgnes et à introduire dans les trous un pigment soluble dans les solvants des couches de protection.

Les microtrous ne sont pas normalement apparents sur le document terminé. Par contre, la formation de microtrous permet au solvant ou au mélange de solvants de pénétrer à l'intérieur des trous et de dissoudre le pigment. De plus, ces microtrous brisent localement la couche imperméable superficielle de glaçage, par exemple en polyéthylène. Il en résulte que le long des parois des microtrous la solution de pigment dans le solvant rencontre un papier non traité et par suite absorbant. Cette absorbtion de la solution, par le papier qui se comporte alors comme du papier buvard, se traduit par l'apparition de taches indélébiles à l'intérieur même du papier. On sait ainsi immédiatement si la carte a été trempée dans un solvant ou si elle est encore dans son état original.

Selon une autre caractéristique de la présente invention, les microtrous sont disposés sur la carte de manière à former un caractère "C", "A" ou un mot et, par exemple, "ANNULE". L'identification de la contrefaçon est ainsi rendue encore plus évidente.

D'autres caractéristiques et avantages de la présente invention apparaîtront au cours de la description qui va suivre d'un mode particulier de réalisation, donné uniquement à titre d'exemple non limitatif, en regard des dessins qui représentent:
-La Fig. 1, une vue en coupe verticale d'une partie de carte mettant en oeuvre l'invention;
-La Fig. 2, une vue par-dessus d'une carte ayant subi une tentative de falsification.

Sur la Fig. 1, on voit que le support d'information 3 constitué par une feuille de papier ou de carton est recouvert de couches de protection par exemple en matières plastiques transparentes 1, 2,4 et 5. Les couches 1 et 5 sont, par exemple, des couches de polyester et les couches 2 et 4 des couches de polyéthylène. La feuille 3 peut elle-même être recouverte de gélatine ou d'un support de polyéthylène de deux à trois microns, destiné à recevoir des informations par transfert, notamment photographique selon le procédé connu sous le nom de DTR (Direct Transfert Reversal selon la terminologie américaine). De préférence, le support papier (3) est pré-imprimé avec un fond de sécurité incorporant éventuellement des photophores ou tout autre moyen de détection sur au moins l'une de ses faces.

Conformément à l'invention, avant le thermo- collage des couches 1, 2, 4, 5 de protection, le substrat portant toutes les indications nécessaires, on procède à la perforation du substrat par au moins un microtrou 6 dont l'échelle, sur la Fig. 1 a été considérablement agrandie. Les trous 6 peuvent être borgnes ou débouchants. Cette opération est avantageusement effectué sur la machine même de fabrication des cartes, par exemple au moyen de roulettes à aiguilles chargées de particules de pigment ou d'une quantité infinitésimale de pâte. Au cours de déplacement de la carte, la roulette tourne sur la surface de la carte de sorte que la matière pigmentaire est introduite dans les microtrous par les aiguilles. La matière peut être reportée par un dispositif connu sous le nom de tricylindre.

Lorsqu'au cours d'une manoeuvre frauduleuse un contrefacteur essaye de dissoudre les couches de polyéthylène dans un bain de solvants, ceux-ci atteignent les trous 6 et pénètrent à l'intérieur de ceux-ci où ils dissolvent les pigments, la paroi interne des trous 6 absorbe la solution colorée ainsi formée et apparaissent, comme celà est représenté sur la Fig. 2, par capillarité des taches ou auréoles 8 dans la masse même du papier, les taches 8 pouvant être, par exemple bleues rouges ou noires. C'est le pouvour de dispersion du pigment dans les solvants qui permet d'obtenir quasi instantément les taches 8 révélatrices. Les microtrous peuvent être disposés d'une manière quelconque mais on prévoit de préférence un (ou une ligne de) microtrou(s) au voisinage des angles de la carte afin qu'il ne soit pas possible de falsifier ne serait-ce qu'une partie de celle-ci en soulevant les couches de protection sur l'un des côtés.

## Revendications

1. Procédé de protection de documents de sécurité contre la falsification, document comprenant un substrat support d'informations entouré par des couches de protection transparentes en matières thermoplastiques, thermoscellées sur le substrat, caractérisé en ce qu'il consiste à perforer dans le substrat un ensemble de microtrous borgnes (6) et à introduire dans les trous (6) un pigment soluble dans les solvants des couches de protection (1, 2, 4, 5).

2. Procédé selon la revendication 1, caractérisé en ce que les microtrous (6) sont répartis sur la carte de manière à former un caractère alphanumérique ou un mot.

## Patentansprüche

1. Verfahren zum Schutz von Sicherheitsdokumenten vor Fälschung, die eine von thermisch auf die Substanz aufgerbrachten transparenten Schutzschichten aus thermoplastischen Materialien umgebene Informations-Träger-Substanz haben, dadurch gekennzeichnet, dass die Substanz mit einer Anzahl von Mikro-Blind-löchern (6) versehen wird und dass in diese Löcher (6) ein in den Lösungsmitteln der Schichten (1, 2, 4, 5) löslicher Farbstoff eingebracht wird.

2. Verfahren nach Anspruch 1, dadurch gekennzeichnet, dass die Mikrolöcher (6) so auf der Karte verteilt sind, dass sie ein alphanumerisches Zeichen oder ein Wort bilden.

## Claims

1. A method of protecting security documents against falsification, the document comprising an information-supporting substrate surrounded by transparent protective layers of thermoplastic substance heat sealed onto the substrate, the method being characterized in that it consists in perforating a set of blind holes (6) in the substrate and in inserting into the holes (6) a pigment which is soluble in solvents for the protective layers (1, 2, 4, 5).

2. A method according to claim 1, characterized in that the microholes (6) are distributed over the card in such a manner as to form an alphanumeric character or a word.
